# EUROPÄISCHE PATENTSCHRIFT

(11) **EP 2 925 998 B1**
(45) Veröffentlichungstag und Bekanntmachung des Hinweises auf die Patenterteilung: **14.09.2016**
(21) Anmeldenummer: 13773678.1
(22) Anmeldetag: 01.10.2013
(51) Int. Cl.: F02M 61/04, F02M 61/16, F02M 61/18

(54) **EINSPRITZVENTIL**
INJECTION VALVE
INJECTEUR

(30) Priorität: 28.11.2012 DE 102012221713
(43) Veröffentlichungstag der Anmeldung: 07.10.2015
(73) Patentinhaber: Robert Bosch GmbH, 70442 Stuttgart (DE)
(72) Erfinder: PILGRAM, Guido, 96163 Gundelsheim (DE)
(86) Internationale Anmeldenummer: PCT/EP2013/070405
(87) Internationale Veröffentlichungsnummer: WO 2014/082774

(56) Entgegenhaltungen:
- EP-A1- 0 918 157
- WO-A1-2004/109094
- DE-A1- 19 937 961
- DE-A1-102006 051 327
- FR-A- 415 512
- US-A- 5 881 958

## Beschreibung

### Stand der Technik

Die Erfindung geht aus von einem Einspritzventil nach der Gattung des Hauptanspruchs.

Aus der DE 196 36 396 A1 ist bereits ein Brennstoffeinspritzventil bekannt, das stromabwärts seiner Ventilsitzfläche, mit der ein Ventilschließkörper zum Öffnen und Schließen des Ventils zusammenwirkt, eine Lochscheibe aufweist. Diese aus einem Blech geformte, topfförmige Lochscheibe besitzt eine Vielzahl von Abspritzöffnungen, durch die der Brennstoff beispielsweise in ein Saugrohr einer Brennkraftmaschine in Richtung eines Einlassventils abgegeben wird. Diese Abspritzöffnungen werden durch Stanzen, Erodieren oder Laserstrahlbohren in die Lochscheibe eingebracht. Die Abspritzöffnungen weisen dabei über ihre axiale Länge durchgehend einen konstanten kreisförmigen bzw. elliptischen Querschnitt auf.

Aus der DE 199 37 961 A1 ist bereits ein Brennstoffeinspritzventil bekannt, das einen Brennstoffeinlass, eine erregbare Betätigungseinrichtung, durch die ein Ventilschließglied bewegbar ist, einen an einem Ventilsitzelement ausgebildeten festen Ventilsitz, mit dem das Ventilschließglied zum Öffnen und Schließen des Ventils zusammenwirkt, und wenigstens eine stromabwärts des Ventilsitzes vorgesehene Austrittsöffnung als Brennstoffauslass aufweist. Die wenigstens eine Austrittsöffnung hat an ihrem abspritzseitigen Ende einen Austrittsbereich, der in Form und/oder Größe und/oder Kontur von der restlichen Ausführung der Austrittsöffnung abweicht, wobei der Austrittsbereich der Austrittsöffnung konvex oder konkav gewölbt, konisch zu- oder auseinander laufend, mehrfach gestuft o.ä. ausgeführt ist.

Ein Brennstoffeinspritzventil mit zurückerersetztem Bodenbereich bei der Abspritzöffnung ist aus WO 2004/109094 A bekannt.

### Vorteile der Erfindung

Das erfindungsgemäße Einspritzventil mit den Merkmalen des Hauptanspruchs hat den Vorteil, dass auf kostengünstige Art pro Abspritzöffnung ein Spray erzeugt werden kann, das bezüglich seines Lamellenzerfalls eine sehr gute Zerstäubungsqualität liefert und insbesondere ein definierter Abriss der Strömung noch innerhalb der Abspritzöffnung erreicht wird, der in vorteilhafter Weise die Verkokungsneigung in der Abspritzöffnung wirkungsvoll reduziert.

Die abzuspritzende Flüssigkeit wird durch die im Übergang der wenigstens zwei Öffnungsabschnitte der Abspritzöffnung ausgebildete Abrisskante definierter und wirkungsvoller abgerissen als dies bei bekannten gestuften Abspritzöffnungen der Fall ist.

Durch die in den Unteransprüchen aufgeführten Maßnahmen sind vorteilhafte Weiterbildungen und Verbesserungen des im Hauptanspruch angegebenen Einspritzventils möglich.

Der von der Abrisskante ausgehend zurückversetzt nach radial außen verlaufenden Bodenbereich des zweiten Abspritzöffnungsabschnitts wird dachförmig ausgebildet.

Von Vorteil ist es, die Kontur der Abspritzöffnung mittels U KP-Laserbohren herzustellen. Mit diesem Verfahren lassen sich kostengünstig und mit hoher Präzision derartige Konturen exakt einformen.

### Zeichnung

Ausführungsbeispiele der Erfindung ist in der Zeichnung vereinfacht dargestellt und in der nachfolgenden Beschreibung näher erläutert. Es zeigen
Figur 1 einen axialen Schnitt durch ein Brennstoffeinspritzventil gemäß dem Stand der Technik,
Figur 2 einen vergrößerten Ausschnitt aus dem in Figur 1 dargestellten Brennstoffeinspritzventil im Bereich II in Figur 1 mit einer ersten nicht erfindungsgemäß ausgestalteten Abspritzöffnung eines Einspritzventils,
Figur 3 eine zweite Ausführung einer nicht erfindungsgemäß ausgestalteten Abspritzöffnung und
Figur 4 eine Ausführung einer erfindungsgemäß ausgestalteten Abspritzöffnung.

### Beschreibung der Ausführungsbeispiele

Zum besseren Verständnis der Erfindung soll zunächst anhand von Figur 1 ein bereits bekanntes Brennstoffeinspritzventil bezüglich seiner wesentlichen Bauteile kurz erläutert werden.

Das in Figur 1 dargestellte Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine. Es soll jedoch ausdrücklich darauf hingewiesen werden, dass die erfindungsgemäße Ausgestaltung eines Spritzlochs nur beispielhaft anhand eines solchen Brennstoffeinspritzventils 1 beschrieben wird, die Erfindung jedoch auch an Brennstoffeinspritzventilen für die Saugrohreinspritzung, an Brennstoffeinspritzventilen von selbstzündenden Brennkraftmaschinen oder auch an Einspritzventilen zur Einbringung von wässrigen Harnstofflösungen (z.B. AdBlue™) in den Abgasstrang von Brennkraftmaschinen o.ä. umgesetzt sein kann.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über wenigstens eine Abspritzöffnung 7 verfügt. Das Brennstoffeinspritzventil 1 ist jedoch beispielsweise als Mehrloch-Einspritzventil ausgeführt und hat deshalb zwischen zwei und zwanzig Abspritzöffnungen 7. Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch eine Verengung 26 voneinander getrennt und miteinander durch ein nicht ferromagnetisches Verbindungsbauteil 29 verbunden. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Anstelle eines elektromagnetischen Aktuators kann auch ein piezoelektrischer, magnetostriktiver oder sonstiger Antrieb zur Betätigung des Ventilschließkörpers 4 zum Einsatz kommen.

Die Ventilnadel 3 ist in einer Ventilnadelführung 14 geführt, welche scheibenförmig ausgeführt ist. Zur Hubeinstellung dient eine zugepaarte Einstellscheibe 15. Stromaufwärts der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Einstellhülse 24 auf Vorspannung gebracht wird.

In der oberen Ventilnadelführung 14, im Anker 20 und an einem unteren Führungselement 36 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht weiter dargestellte Brennstoffverteilerleitung und durch eine weitere Dichtung 37 gegen einen nicht weiter dargestellten Zylinderkopf abgedichtet.

An der abspritzseitigen Seite des Ankers 20 ist ein ringförmiges Dämpfungselement 33, welches aus einem Elastomerwerkstoff besteht, angeordnet. Es liegt auf einem zweiten Flansch 34 auf, welcher über eine Schweißnaht 35 kraftschlüssig mit der Ventilnadel 3 verbunden ist.

Zwischen dem ersten Flansch 21 und dem Anker 20 ist eine Vorhubfeder 38 angeordnet, welche den Anker 20 im Ruhezustand des Brennstoffeinspritzventils 1 in Anlage an dem zweiten Flansch 34 hält. Die Federkonstante der Vorhubfeder 38 ist dabei wesentlich kleiner als die Federkonstante der Rückstellfeder 23.

Im Ruhezustand des Brennstoffeinspritzventils 1 wird der Anker 20 von der Rückstellfeder 23 und der Vorhubfeder 38 entgegen seiner Hubrichtung so beaufschlagt, dass der Ventilschließkörper 4 an der Ventilsitzfläche 6 in dichtender Anlage gehalten wird. Bei Erregung der Magnetspule 10 baut diese ein Magnetfeld auf, welches den Anker 20 zunächst entgegen der Federkraft der Vorhubfeder 38 in Hubrichtung bewegt, wobei ein Ankerfreiweg durch den Abstand zwischen dem ersten Flansch 21 und dem Anker 20 vorgegeben ist. Nach Durchlaufen des Ankerfreiwegs nimmt der Anker 20 den ersten Flansch 21, welcher mit der Ventilnadel 3 verschweißt ist, entgegen der Federkraft der Rückstellfeder 23 ebenfalls in Hubrichtung mit. Der Anker 20 durchläuft dabei einen Gesamthub, der der Höhe des Arbeitsspaltes 27 zwischen dem Anker 20 und dem Innenpol 13 entspricht. Der mit der Ventilnadel 3 in Verbindung stehende Ventilschließkörper 4 hebt von der Ventilsitzfläche 6 ab, und der über die Brennstoffkanäle 30 bis 32 geführte Brennstoff wird durch die Abspritzöffnung 7 abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird. Die Vorhubfeder 38 beaufschlagt den Anker 20 dann wiederum so, dass dieser nicht von dem zweiten Flansch 34 zurückprellt, sondern ohne Anschlagspreller in den Ruhezustand zurückkehrt.

Figur 2 zeigt in einer auszugsweisen axialen Schnittdarstellung den in Figur 1 mit II bezeichneten Ausschnitt ein erstes nicht erfindungsgemäßes Beispiel der Abspritzöffnung 7. Die Abspritzöffnung 7 zeichnet sich dadurch aus, dass sie aus zwei aufeinander folgenden Abspritzöffnungsabschnitten 7', 7" gebildet ist, wobei in Strömungsrichtung gemäß Pfeil 40 gesehen der erste Abspritzöffnungsabschnitt 7' eine kleinere Öffnungsweite, insbesondere bei einer zylindrischen Ausführung der Abspritzöffnungsabschnitte 7', 7" einen kleineren Durchmesser aufweist als die Öffnungsweite bzw. den Durchmesser des zweiten Abspritzöffnungsabschnitts 7".

Bei Brennstoffeinspritzventilen 1 zum direkten Einspritzen von Brennstoff in den Brennraum einer Brennkraftmaschine besteht ein erhebliches Risiko der Belagbildung an den stromabwärtigen Bauteilen, wie Spritzlochscheiben und Ventilsitzkörpern. Insbesondere sind die Abspritzöffnungen 7 anfällig gegen eine Verkokung des freien Querschnitts, so dass es in nachteiliger Weise zu Mindermengen gegenüber den gewünschten Abspritzmengen kommen kann. Entsprechend wünschenswert ist es, den Temperaturhaushalt im Bereich des stromabwärtigen Endes des Brennstoffeinspritzventils 1 rund um den Ventilsitzkörper 5 gezielt einzustellen. Außerdem soll bestmöglich sichergestellt werden, dass über die Abspritzöffnungen 7 über die gesamte Lebensdauer des Brennstoffeinspritzventils 1 eine konstante Durchflussmenge abspritzbar ist. Es wurde herausgefunden, dass insbesondere bei gestuften Abspritzöffnungen 7, die in stromabwärtiger Richtung eine Öffnungsweitenvergrößerung besitzen, die Neigung zur Belagbildung, Verkokung und damit die Gefahr des Zusetzens des freien Querschnitts der Abspritzöffnungen 7 erheblich reduziert sind.

Besonders vorteilhaft ist es deshalb, die gestuften Abspritzöffnungen 7 spezifisch auszuformen. Im Übergang der wenigstens zwei Abspritzöffnungsabschnitte 7', 7" der Abspritzöffnung 7 ist eine Abrisskante 41 ausgebildet, die sich dadurch auszeichnet, dass sie von dem Material des Ventilsitzkörpers 5, des Düsenkörpers oder einer Spritzlochscheibe mit einem Winkel von < 90° in diesem Bereich umlaufend gebildet wird. Mit anderen Worten ausgedrückt heißt dies, dass der vollständige Öffnungswinkel α der Abspritzöffnung 7 an der Abrisskante 41 > 270° über die gesamte umlaufende Abrisskante 41 beträgt, wodurch ein sehr definierter und wirkungsvoller Abriss des abzuspritzenden Fluids erreicht wird. Von der Abrisskante 41 ausgehend erstreckt sich damit zwangsläufig am Boden des zweiten Abspritzöffnungsabschnittes 7" der Abspritzöffnung 7 ein ringförmig umlaufender Bodenbereich 42, der zumindest teilweise zurückversetzt hinter der Übergangsebene, in der sich die Abrisskante 41 befindet, liegt.

In der Figur 2 ist eine Ausführungsform der Abspritzöffnung 7 gezeigt, bei der ausgehend von der Abrisskante 41 der nach radial außen zurückversetzt laufende Bodenbereich 42 schräg geneigt und eben verläuft, so dass der am tiefsten zurückliegende Ringbereich im äußeren Wandungsbereich des zweiten Abspritzöffnungsabschnittes 7" der Abspritzöffnung 7 liegt.

In Figur 3 ist ein zweites Beispiel einer Abspritzöffnung 7 in einem Ventilsitzkörper 5 in einer mit Fig. 2 vergleichbaren Ausschnittsdarstellung dargestellt. Der einzige wesentliche Unterschied zur in der Figur 2 gezeigten Ausführungsform besteht darin, dass nun von der Abrisskante 41 ausgehend der nach radial außen zurückversetzt laufende Bodenbereich 42 konkav gewölbt verläuft, wobei auch hier z.B. der am tiefsten zurückliegende Ringbereich im äußeren Wandungsbereich des zweiten Abspritzöffnungsabschnittes 7" der Abspritzöffnung 7 liegt.

In einer Ausführung einer Abspritzöffnung 7 in einem Ventilsitzkörper 5, die ebenfalls in einer mit Fig. 2 vergleichbaren Ausschnittsdarstellung in der Figur 4 gezeigt ist, ist der Bodenbereich 42 dachförmig ausgebildet. Ausgehend von der Abrisskante 41 verläuft der nach radial außen zurückversetzt laufende Bodenbereich 42 schräg geneigt bis zu einer tiefsten Stelle, die nicht bündig mit dem äußeren Wandungsbereich des zweiten Abspritzöffnungsabschnittes 7" der Abspritzöffnung 7 verläuft. Vielmehr erstreckt sich von dieser tiefsten Stelle ein weiterer ebener und schräg geneigter Bodenbereich 42 in anderer Neigungsrichtung bis hin zum äußeren Wandungsbereich des zweiten Abspritzöffnungsabschnittes 7" der Abspritzöffnung 7. Der Übergang des schräg geneigten Bodenbereichs 42 zum äußeren Wandungsbereich des zweiten Abspritzöffnungsabschnittes 7" der Abspritzöffnung 7 kann dabei, wie in Figur 4 gezeigt, in der Ebene der Abrisskante 41 liegen; dies ist jedoch keine zwangsläufige Bedingung.

In idealer Weise werden die erfindungsgemäßen Konturen kostengünstig mittels UKP-Laserbohren (Ultrakurzpuls-Laserbohren) hergestellt.

## Patentansprüche

1. Einspritzventil (1), insbesondere Brennstoffeinspritzventil für Brennstoffeinspritzanlagen von Brennkraftmaschinen, mit einem Aktuator (10, 13, 20) und einem bewegbaren Ventilbauteil (3) sowie einem Ventilschließkörper (4), der zusammen mit einer Ventilsitzfläche (6) einen Dichtsitz bildet, sowie wenigstens einer stromabwärts der Ventilsitzfläche (6) ausgeformten Abspritzöffnung (7),
wobei die wenigstens eine Abspritzöffnung (7) wenigstens einen stromaufwärtigen ersten Abspritzöffnungsabschnitt (7') mit einer Öffnungsweite und einen stromabwärtigen zweiten Abspritzöffnungsabschnitt (7") mit einer Öffnungsweite, die größer ist als die Öffnungsweite des ersten Abspritzöffnungsabschnitts (7'), umfasst,
**dadurch gekennzeichnet,**
**dass** im Übergang des ersten (7') zum zweiten Abspritzöffnungsabschnitt (7") eine derartige Abrisskante (41) gebildet ist, dass der vollständige Öffnungswinkel (α) der Abspritzöffnung (7) an der Abrisskante (41) > 270° über die gesamte umlaufende Abrisskante (41) beträgt, so dass sich von der Abrisskante (41) ausgehend am Boden des zweiten Abspritzöffnungsabschnittes (7") der Abspritzöffnung (7) ein hinter die Übergangsebene, in der sich die Abrisskante (41) befindet, zurückversetzter umlaufender Bodenbereich (42) erstreckt und dass ausgehend von der Abrisskante (41) der nach radial außen zurückversetzt laufende Bodenbereich (42) sich schräg geneigt bis zu einer tiefsten Stelle, die nicht bündig mit dem äußeren Wandungsbereich des zweiten Abspritzöffnungsabschnittes (7") der Abspritzöffnung (7) verläuft, erstreckt.

2. Einspritzventil nach Anspruch 1,
**dadurch gekennzeichnet,**
**dass** sich von der tiefsten Stelle ausgehend ein weiterer ebener und schräg geneigter Bodenbereich (42) in anderer Neigungsrichtung bis hin
zum äußeren Wandungsbereich des zweiten Abspritzöffnungsabschnittes (7") der Abspritzöffnung (7) erstreckt.

3. Einspritzventil nach einem der vorhergehenden Ansprüche,
**dadurch gekennzeichnet,**
**dass** die Kontur der Abspritzöffnung (7) mittels UKP-Laserbohren hergestellt ist.

4. Einspritzventil nach einem der vorhergehenden Ansprüche,
**dadurch gekennzeichnet,**
**dass** das die Abspritzöffnungen (7) aufweisende Ventilbauteil der Ventilsitzkörper (5) ist.

5. Einspritzventil nach einem der vorhergehenden Ansprüche,
**dadurch gekennzeichnet,**
**dass** zwischen zwei und zwanzig Abspritzöffnungen (7) in dem entsprechenden Ventilbauteil vorgesehen sind.

## Claims

1. Injection valve (1), in particular fuel injection valve for fuel injection systems of internal combustion engines, having an actuator (10, 13, 20) and having a movable valve component (3) and having a valve closing body (4), which together with a valve seat surface (6) forms a sealing seat, and having at least one ejection opening (7) which is formed downstream of the valve seat surface (6),
wherein the at least one ejection opening (7) comprises at least one upstream, first ejection opening section (7') with an opening width and one downstream, second ejection opening section (7") with an opening width greater than the opening width of the first ejection opening section (7'),
**characterized**
**in that**, at the transition from the first (7') to the second ejection opening section (7"), there is formed a separation edge (41) which is such that the complete opening angle (α) of the ejection opening (7) at the separation edge (41) amounts to > 270 ° over the entire encircling separation edge (41), such that an encircling base region (42) which is set back behind the transition plane in which the separation edge (41) is situated extends, proceeding from the separation edge (41), on the base of the second ejection opening section (7") of the ejection opening (7), and in that the base region (42), which runs so as to be set back radially toward the outside, extends in obliquely inclined fashion proceeding from the separation edge (41) as far as a lowest point which does not run flush with the outer wall region of the second ejection opening section (7") of the injection opening (7).

2. Injection valve according to Claim 1,
**characterized**
**in that**, proceeding from the lowest point, a further planar and obliquely inclined base region (42) extends in another direction of inclination as far as the outer wall region of the second ejection opening section (7") of the ejection opening (7).

3. Injection valve according to one of the preceding claims,
**characterized**
**in that** the contour of the ejection opening (7) is produced by USP laser drilling.

4. Injection valve according to one of the preceding claims,
**characterized**
**in that** the valve component that has the ejection openings (7) is the valve seat body (5).

5. Injection valve according to one of the preceding claims,
**characterized**
**in that** between two and twenty ejection openings (7) are provided in the corresponding valve component.

## Revendications

1. Soupape d'injection (1), en particulier soupape d'injection de carburant pour installations d'injection de carburant de moteurs à combustion interne, comprenant un actionneur (10, 13, 20) et un composant de soupape déplaçable (3) ainsi qu'un corps de fermeture de soupape (4) qui forme un siège d'étanchéité conjointement avec une surface de siège de soupape (6), ainsi qu'au moins une ouverture d'injection (7) formée en aval de la surface de siège de soupape,
l'au moins une ouverture d'injection (7) comprenant au moins une première portion d'ouverture d'injection en amont (7') avec une largeur d'ouverture et une deuxième portion d'ouverture d'injection en aval (7") avec une largeur d'ouverture supérieure à la largeur d'ouverture de la première portion d'ouverture d'injection (7 '),
**caractérisée en ce**
**qu'**au niveau de la transition de la première (7') à la deuxième portion d'ouverture d'injection (7") est formée une arête de décollement (41) telle que l'angle d'ouverture complet (α) de l'ouverture d'injection (7) au niveau de l'arête de décollement (41) soit supérieur à 270° sur toute l'arête de décollement périphérique (41), de telle sorte que, partant de l'arête de décollement (41), au niveau du fond de la deuxième portion d'ouverture d'injection (7") de l'ouverture d'injection (7), une région de fond périphérique en retrait (42) s'étende derrière le plan de transition dans lequel se trouve l'arête de décollement (41) et que, partant de l'arête de décollement (41), la région de fond (42) s'étendant en retrait radialement vers l'extérieur s'étende de manière inclinée obliquement jusqu'à un point le plus bas qui ne s'étend pas en affleurement avec la région de paroi extérieure de la deuxième portion d'ouverture d'injection (7") de l'ouverture d'injection (7).

2. Soupape d'injection selon la revendication 1,
**caractérisée en ce que**,
partant du point le plus bas, une région de fond plane et inclinée obliquement supplémentaire (42) s'étend dans une direction d'inclinaison différente jusqu'à la région de paroi extérieure de la deuxième portion d'ouverture d'injection (7") de l'ouverture d'injection (7).

3. Soupape d'injection selon l'une quelconque des revendications précédentes,
**caractérisée en ce que**
le contour de l'ouverture d'injection (7) est fabriqué par perçage au laser à impulsion ultra courte (UKP).

4. Soupape d'injection selon l'une quelconque des revendications précédentes,
**caractérisée en ce que**
le composant de soupape présentant les ouvertures d'injection (7) est le corps de siège de soupape (5).

5. Soupape d'injection selon l'une quelconque des revendications précédentes,
**caractérisée en ce que**
entre 2 et 20 ouvertures d'injection (7) sont prévues dans le composant de soupape correspondant.
